# EUROPÄISCHE PATENTSCHRIFT

(11) **EP 0 546 442 B1**
(45) Veröffentlichungstag und Bekanntmachung des Hinweises auf die Patenterteilung: **12.07.1995**
(21) Anmeldenummer: 92120598.5
(22) Anmeldetag: 03.12.1992
(51) Int. Cl.: B07B 4/02, B07B 13/00

(54) **Vorrichtung zum Trennen einer Materialmischung aus Materialien mit unterschiedlichem spezifischen Gewicht**
Device for separating a mixture of materials with different specific gravity
Dispositif pour la séparation d'un mélange de matières de poids spécifiques différents

(30) Priorität: 10.12.1991 DE 4140584
(43) Veröffentlichungstag der Anmeldung: 16.06.1993
(73) Patentinhaber: Schmitt, Hans, D-97535 Wasserlosen (DE)
(72) Erfinder: Schmitt, Hans, D-97535 Wasserlosen (DE)
(74) Vertreter: Grünecker, Kinkeldey, Stockmair & Schwanhäusser Anwaltssozietät

(56) Entgegenhaltungen:
- EP-A- 0 070 264
- EP-A- 0 303 034
- FR-A- 2 329 363
- GB-A- 360 106
- US-A- 2 828 011
- SOVIET PATENTS ABSTRACTS Week 8802, 14. Januar 1988 Derwent Publications Ltd., London, GB; AN 88-012724/02 & SU-A-1 313 530 (ROAD RES INST) 30. Mai 1987
- SOVIET PATENTS ABSTRACTS Week 9227, 14. September 1992 Derwent Publications Ltd., London, GB; AN 92-225275/27 & SU-A-1 669 590 (PUSHKAREV) 15. August 1991
- PATENT ABSTRACTS OF JAPAN vol. 3, no. 4 (M-45)17. Januar 1979 & JP-A-53 130 873 (EBARA SEISAKUSHO KK) 15. November 1978

## Beschreibung

Die Erfindung betrifft eine Vorrichtung zum Trennen einer Materialmischung.

In der nicht vorveröffentlichten DE-OS 41 25 236 ist eine Vorrichtung zum Trennen einer Materialmischung beschrieben. Bei dieser Vorrichtung wird die zu trennende Materialmischung gegen eine einstellbare Prallplatte geschleudert. Von dieser feststehenden Prallplatte prallen die Materialien in Abhängigkeit ihrer Festigkeit unterschiedlich stark ab, so daß es zur Trennung des ursprünglichen Materials in zumindest zwei getrennte Teilströme kommt. Diese beiden getrennten Teilströme fallen dann in einen etwa horizontal ausgerichteten Luftstrom. Hierdurch erfolgt eine noch weitere räumliche Trennung der Teilströme von Material, bevor dieses in einer dritten Phase auf eine bewegte, geneigte Fläche fällt. Der Luftstrom befindet sich in einem größerem Abstand zu der geneigten Fläche. Aufgrund der relativ hohen Bewegungsgeschwindigkeit mit der die Materialien von der Prallplatte abprallen und durch den Luftstrom fallen, ergibt sich eine sehr geringe Verweildauer im Luftstrom. Hieraus ergibt sich eine unzureichende Trennschärfe, trotz der Auffächerung des Materialstromes durch das vorhergehende Schleudern gegen die feststehende Prallplatte.

In der EP-03 03 034 B1 ist eine weitere Vorrichtung zum Trennen einer Materialmischung beschrieben. Die Materialmischung wird bei dieser Vorrichtung durch die Bandförderer einer ständig mit Luft beaufschlagten Siebtrommel zugeführt. Hierbei fällt die Materialmischung in Pfeilrichtung nach unten in den Fallschacht. Auf der einen Seite des Fallschachtes befindet sich die einen Luftstrom durchlassende Siebwand, während sich auf der anderen Seite des Fallschachtes die Siebtrommel befindet. Durch den durch die Siebwand hindurchtretenden Querluftstrom wird das leichtere Material gegen die Siebtrommel geblasen und von dem sich im Innern der Siebtrommel befindlichen Unterdruck angesogen und von diesem festgehalten. Der Trennvorgang findet ausschließlich durch das ansaugende Festhalten der Leichtteile an der Trommel statt. Hier wird das leichtere Material ausschließlich von dem Luftstrom gegen die Siebtrommel geblasen und dann dort angesogen. Das schwerere Material kommt nicht mit der Siebtrommel in Berührung. Der Druckluftstrom der Luftblaseinrichtung ist in vollem Umfange gegen den seitlichen Bereich der Siebtrommel gerichtet.

Die sowjetische Druckschrift 1313530 zeigt eine Vorrichtung zum Separieren von Materialien unterschiedlicher Körnung. Über die Schwingrinne wird das Material direkt auf eine rotierende Trommel aufgegeben. Zwischen dem Ablaufende der Schwingrinne und der Oberfläche der Trommel ist ein größerer Abstand vorhanden. Oberhalb der Trommel ist eine Luftdüse angeordnet, deren Luftströmung knapp unterhalb dem Ablaufende der Schwingrinne nach unten an der Trommel vorbei gerichtet ist. Durch den Luftstrom wird das Material mit der kleineren Körnung in seiner Flugbahn so verändert, daß es von dem Material mit der größeren Körnung in der Fallphase, vor Berühren der Trommel getrennt wird. Diese Trennung erfolgt im freien Fall vor dem Berühren der Trommel, wobei jedoch der eigentliche Trennvorgang genau wie bei der EP 03 03 034 bereits vor der Siebtrommel allein durch den Luftstrom erfolgt.

Eine weitere Vorrichtung ist in der DE-PS 2837037 beschrieben. Diese Vorrichtung weist eine Zuführvorrichtung zum Zuführen einer Materialmischung aus Materialien mit unterschiedlichem spezifischen Gewicht zu einer rotierend angetriebenen Sichteinrichtung auf. Diese Sichteinrichtung ist als Sichttrommel ausgebildet. Bei dieser bekannten Vorrichtung wird das zu sortierende Material in das Innere der Sichttrommel aufgegeben. Die Drehachse dieser Sichttrommel weist in Längs- und Zuführrichtung der Zuführvorrichtung. Im Inneren der schräg nach oben angestellten Sichttrommel sollen mit Unterstützung eines Luftstromes die verschiedenen Materialien der Materialmischung voneinander getrennt werden. Derartige Vorrichtungen werden vor allem zur Müll- und Abfallsortierung eingesetzt.

Diese bekannte Vorrichtung verstopft trotz der vorgeschlagenen Einstellmöglichkeiten, insbesondere wenn die Zusammensetzung der Materialmischung sehr stark schwankt, besonders wenn die Anteile von leichtem zu schwerem spezifischen Gewicht sich ständig ändern. Weiterhin läßt die Sortierqualität zu wünschen übrig.

Der Erfindung liegt die Aufgabe zugrunde, die eingangs beschriebenen Vorrichtungen in ihrem Aufbau wesentlich zu vereinfachen und gleichzeitig eine störungsunanfällig und verstopfungsfrei arbeitende Vorrichtung zum Trennen einer Materialmischung mit hoher Trennschärfe und hohem Reinheitsgrad zu schaffen.

Diese Aufgabe wird erfindungsgemäß durch die Merkmale des Anspruches 1 gelöst. Infolge dieser Maßnahmen wird eine einfache Vorrichtung zum Trennen einer Materialmischung erhalten, die in überraschender Weise eine äußerst gute Trennung von Materialien unterschiedlichem spezifischen Gewichts gewährleistet. Darüberhinaus arbeitet sie störunanfällig und verstopfungsfrei.

Die Verstopfungsfreiheit der Vorrichtung wird durch das unmittelbare Aufgeben der Materialien der Materialmischung von der Zuführeinrichtung auf die Außenseite der Sichteinrichtung sowie den Quereinbau der Drehachse der Sichteinrichtung zur Förderrichtung des Materials gewährleistet. Wobei sich bei ersten Versuchen in überraschender Weise gezeigt hat, daß diese Aufgabeweise des Materials in Verbindung mit einer Luftblaseinrichtung, deren Luftstrom zumindest teilweise gegen die Außenseite der Sichteinrichtung gerichtet ist, zu sehr guten Trennergebnissen führt. Durch die aus der Luftblaseinrichtung austretende Luft werden die leichteren Materialien, wie beispielsweise Papier, Styropor, Pappe, Holzstücke, Folien etc., gegen die Sichteinrichtung gedrückt, so daß die Reibungskraft zwischen der Sichteinrichtung und diesem Material erhöht wird. Somit werden diese Materialien von der angetriebenen Sichteinrichtung mitgerissen, während die schweren Materialien der Materialmischung aufgrund ihrer Gewichtskraft in die andere Richtung abgeschieden werden.

Durch die Sichteinrichtung wird das von der Zuführeinrichtung unmittelbar auf die Sichteinrichtung mit geringerer Geschwindigkeit aufgegebene Material abgebremst. Bei dessem ersten Durchlauf durch den Luftstrom der Luftblaseinrichtung findet ein erster Trennvorgang statt. Der Luftstrom unterstützt diese Trennung in der zweiten Phase des Trennvorgangs, wenn, wie vor beschrieben, die leichteren Teile gegen die Außenwand der Sichteinrichtung gedrückt werden. Durch die Sichteinrichtung wird die von der Zuführeinrichtung unmittelbar auf ihr aufgegebene Materialmischung gebremst und die schweren Teile erfahren hierdurch eine sich auf die Trennqualität äußerst vorteilhaft auswirkende Bewegungsumkehr. Hierdurch lösen sich die anhaftenden und im Windschatten der schwereren Teile sich befindenden leichteren Teile und werden vom Luftstrom der Lufteinblaseinrichtung erfaßt und mitgenommen. Somit ergibt sich durch die einfache Anordnung der Sichteinrichtung und der Aufgabe der Materialmischung auf die Außenseite der Sichteinrichtung eine bisher noch nicht annähernd erzielte Trennschärfe der Materialmischung.

Um über die gesamte Breite der Vorrichtung eine gleichgute Trennung der Materialien zu gewährleisten, weist die Luftdüse eine Breite auf, die etwa der Breite der Sichteinrichtung entspricht. Anstelle einer einzigen Luftdüse können auch mehrere Luftdüsen nebeneinander und/oder übereinander angeordnet sein.

Damit bei unterschiedlichster Zusammensetzung der zu trennenden Materialien eine gute Sichtung erreicht wird, ist die Luftblaseinrichtung in ihrer Höhe, ihrem Winkel und/oder in ihrer Entfernung zur Sichteinrichtung einstellbar.

Durch die einstellbare Zuordnung von Zuführeinrichtung und Sichteinrichtung ist eine individuelle Anpassung an die jeweils vorherrschenden Sicht- und Sortierbedingungen möglich. Der Abstand zwischen dem Abgabeende der Zuführeinrichtung und der Sichteinrichtung sollte um ein optimales Ergebnis zu erzielen das 1,5 bis 5-fache vorzugsweise das 2-3 fache des größten mittleren Durchmessers der Brocken der Materialmischung betragen. D.h. beispielsweise bei einem maximalen mittleren Brockendurchmesser einer Materialmischung von 30 mm ein Abstand von ca. 60 - 90 mm.

Besonders gute Ergebnisse beim Trennen unterschiedlichster Materialien wurden mit einer als Sichttrommel ausgebildeten Sichteinrichtung erzielt. Das Überraschende ist hierbei, daß in nicht vorhersehbarer Weise diese einfache Trommel bisher nicht erreichte Sicht- und Trennergebnisse bringt. Das zu sortierende Material wird unmittelbar von der Zuführeinrichtung auf die obere Hälfte der der Zuführeinrichtung zugewandten Außenfläche dieser rotierend angetriebenen Trommel aufgegeben. Durch den auf die obere Hälfte der der Zuführeinrichtung zugewandten Seite der Sichttrommel gerichteten Luftstrom werden die leichteren Materialien gegen die Außenwand der Sichttrommel gedrückt und durch den Luftstrom und die rotierende Sichttrommel fortgerissen, während die schweren Materialien vor der Sichttrommel, wie weiter oben beschrieben, nach unten fallen.

Um eine noch weitere Steigerung der schon sehr hohen erfindungsgemäß mit einer Sichttrommel erreichten Trennung zu erreichen, kann vorgesehen werden, daß mehrere Sichttrommeln hintereinander angeordnet sind, denen jeweils eine Luftblaseinrichtung zugeordnet ist. Vorteilhaft kann sich diese Anordnung für das Sortieren von Materialmischungen auswirken, deren Bestandteile nach ihrer Form (Körperform) und/oder spezifischen Gewicht an sich relativ schwer trenn- und unterscheidbar sind.

Um ein optimales Sichtergebnis zu erreichen, kann es erforderlich sein, die Sichttrommel mit unterschiedlichen Drehzahlen anzutreiben.

Um bei schwierig zu trennenden Materialien ein ausreichend gutes Trennungsergebnis erzielen zu können, kann es sinnvoll sein, daß die Sichteinrichtung oder das Förderband auf ihrer Außenseite mit Ansätzen wie beispielsweise Noppen, Drahtstifte etc. besteht.

Weitere Einzelheiten der Erfindung sind den übrigen Unteransprüchen der Beispielsbeschreibung und Zeichnungen zu entnehmen. Hierbei zeigen
- Fig. 1: die erfindungsgemäße Trennvorrichtung in Seitenansicht und Prinzipdarstellung,
- Fig. 2: die Zuordnung von Zuführeinrichtung und Sichteinrichtung in der Draufsicht und Prinzipdarstellung,
- Fig. 3: eine weitere Zuordnung von Zuführeinrichtung und Sichteinrichtung in Draufsicht und Prinzipdarstellung,
- Fig. 4: eine weitere Sichttrommel mit auf der Außenwand angeordneten Noppen in Seitenansicht und Prinzipdarstellung,
- Fig. 5: eine weitere Trennvorrichtung in Seitenansicht und Prinzipdarstellung und
- Fig. 6: eine weitere Trennvorrichtung in Seitenansicht und Prinzipdarstellung.

Die Vorrichtung weist die als Schwingförderer 1 ausgebildete Zuführeinrichtung und die als Sichttrommel 2 ausgebildete Sichteinrichtung auf. Der Schwingförderer 1 ist auf dem Rahmen 3 schwingend angeordnet und wird durch den Schwingungsantrieb 4 angetrieben. Vor dem Schwingförderer 1 ist das Zuführtransportband 5 angeordnet. In Förderrichtung 6 gesehen ist hinter dem Schwingförderer 1 die Sichttrommel 2 drehbar angeordnet. Die Sichttrommel 2 weist einen geschlossenen Außenmantel 7 auf und wird von einem nicht dargestellten Antriebsmotor in Pfeilrichtung 8 rotierend angetrieben. Der obere Punkt 9 der Sichttrommel 2 befindet sich im dargestellten Ausführungsbeispiel tiefer als das Abgabeende 10 des Schwingförderers 1. Die Drehachse 11 der Sichttrommel 2 ist quer zur Förderrichtung 6 des Schwingförderers 1 ausgerichtet, so daß die Sichttrommel 2 mit ihrer Drehachse 11 quer zur Förderrichtung 6 des Schwingförderers 1 angeordnet ist.

Unterhalb der Sichttrommel ist auf der vorderen Seite der Sichttrommel 2 das Förderband 12 und auf der hinteren Seite das Förderband 13 angeordnet.

In dem Übergangsbereich 14 zwischen dem Schwingförderer 1 und der Sichttrommel 2 ist die Lufteinblaseinrichtung 15 mit der Luftdüse 16 angeordnet. Die Lufteinblaseinrichtung 15 ist über einen nicht dargestellten Schlauch mit einem ebenfalls nicht dargestellten Gebläse verbunden. Die Luftdüse 16 weist eine Breite auf, die etwa der Breite der Sichttrommel 2 wie Fig. 2 zeigt entspricht. Anstelle einer einzigen Luftdüse 16 können auch mehrere Luftdüsen nebeneinander und übereinander angeordnet sein. Die Luftdüse 16 ist in ihrer Höhe, ihrem Winkel sowie in ihrer Entfernung zur Sichttrommel 2 einstellbar. Im gezeigten Ausführungsbeispiel ist der aus der Luftdüse 16 austretende Luftstrom, wie durch den Pfeil 17 angedeutet ist, etwa tangential zur oberen Hälfte der dem Schwingförderer 1 zugewandten Seite der Sichttrommel 2 gerichtet.

Die Sichttrommel 2 ist über ihren Antriebsmotor mit unterschiedlichen Drehzahlen sowie wahlweise in beide möglichen Drehrichtungen antreibbar, wobei die Sichttrommel 2 in dem Ausführungsbeispiel in Pfeilrichtung 8 angetrieben wird. Weiterhin ist die Sichttrommel 2 an dem Rahmen 18 in Höhenrichtung verstell- und einstellbar angeordnet, so daß der obere Punkt 9 (Scheitelpunkt) tiefer, auf gleicher Höhe oder höher als der Abgabepunkt 10 des Schwingförderers 1 eingestellt werden kann.

Darüberhinaus kann die Sichttrommel 2 in nicht dargestellter Weise in verschiedenen Abständen zu dem Abgabeende 10 des Schwingförderers 1 eingestellt werden. Auch die Förderbänder 12 und 13 können zu der Sichttrommel 2 in nicht dargestellter Weise eingestellt werden.

Die aus der Luftdüse 16 austretende Luftmenge sowie die Geschwindigkeit, mit der die Luft aus der Luftdüse 16 austritt, ist über eine nicht dargestellte Reguliereinrichtung einstellbar.

Die Funktionsweise der Trennvorrichtung gemäß Fig. 1 ist folgende:
Die zu sortierende und zu trennende Materialmischung aus Materialien mit unterschiedlichem spezifischen Gewicht (wie beispielsweise Steinschutt, Folien, Styropor, Papier, Holz etc.) wird beispielsweise aus einem Vorratsbunker mittels des Förderbandes 5, wie durch den Pfeil 19 angedeutet ist, auf den Schwingförderer 1 aufgegeben. Der Schwingförderer 1 fördert die Materialmischung in vergleichmäßigender Weise in Pfeilrichtung 6 weiter. Am Abgabepunkt 10 des Schwingförderers 1 werden die verschiedenen Materialteile der Materialmischung gegen die obere Hälfte der dem Schwingförderer 1 zugewandten Seite des Außenmantels 7 der in Pfeilrichtung 8 rotierenden Sichttrommel 2 geleitet. Die Sichttrommel 2 rotiert mit einer geringen Umfangsgeschwindigkeit, angeglichen an die Geschwindigkeit des Materialstromes. Durch den aus der Luftdüse 16 austretenden Luftstrom, der durch den Pfeil 17 angedeutet ist, werden vor allem die Materialteile, die ein geringes spezifisches Gewicht besitzen, wie Folien, Papier, Styropor etc., gegen den Außenmantel 7 der Sichttrommel 2 gedrück. Hierdurch wird die Reibungskraft zwischen diesen "leichten" Materialteilen und dem Außenmantel 7 der Sichttrommel 2 erhöht. Diese "leichten" Materialteile werden durch die Drehbewegung der Sichttrommel 2, unterstützt von dem Luftstrom 17, in Pfeilrichtung 20 mitgenommen und fallen dann anschließend auf das Förderband 13. Das Förderband 13 fördert diese aussortierten "leichten" Materialien dann zu einem Behälter oder zu einer Auffangstation. Die schweren Materialteile der Materialmischung prallen gegen den Außenmantel 7 der Sichttrommel 2 und werden durch die Sichttrommel 2 abgebremst, von der Sichttrommel 2 aufgrund der Aufprallenergie in den Luftstrom zurückgeworfen. Hierbei lösen sich anhaftende und sich im Windschatten befindende leichte Teile von den schwereren zurückgeworfenen Teilen, so daß diese leichten Teile von dem Luftstrom 17 erfaßt und fortgerissen werden. Die schweren Teile fallen dann nach unten auf der Förderband 12. Das Förderband 12 fördert diese separierten "schweren" Materialteile zu einem anderen Behälter oder Lagerplatz. Am Außenmantel 7 anhaftende Teile werden durch den Abstreifer 21 vom Außenmantel abgeschabt.

Die Fig. 3 zeigt eine weitere Möglichkeit der Zuordnung von einer als Schwingförderer 1' ausgebildeten Zuführeinrichtung und einer als Sichttrommel 2' ausgebildeten Sichteinrichtung. Die Sichttrommel 2' ist mit ihrer Drehachse 11 im Winkel alpha zu der Förderrichtung 6' des Schwingförderers 1' angestellt. Das Abgabeende 10' des Schwingförderers 1' verläuft in der Draufsicht gesehen annähernd parallel zur Drehachse 11' der Sichttrommel 2'.

Die Sichttrommel 30, gemäß Fig. 4, ist anstelle der Sichttrommel 2 in die Fig. 1 dargestellte Trennvorrichtung bei schwierigen Sicht- und Trennbedingungen einsetzbar. Die Sichttrommel 30 weist auf der Außenseite ihres Außenmantels 31 die auf ihrem Umfang und ihrer Breite verteilten Noppen oder Queransätze 32 auf. Hierdurch wird die Trennwirkung der Sichttrommel 30 vor allem beim Sortieren und Sichten von Materialteilen ähnlicher Form erheblich verbessert.

Die Fig. 5 zeigt, daß anstelle einer einzigen Sichttrommel, wie in Fig. 1, mehrere Sichttrommeln 33 hintereinander, in Sichtrichtung 34 gesehen, angeordnet werden können. Wie in Fig. 5 entnommen werden kann, ist die jeweils in Sichtrichtung 34 gesehene nachgeordnete Sichttrommel 33 tiefer als die vorhergehende angeordnet. Jeder Sichttrommel 33 ist eine als Luftdüse 35 ausgebildete Luftblaseinrichtung zugeordnet. In nicht dargestellter Weise sind die Sichttrommeln 33 in ihren Abständen (Höhen (A) - und/oder Folgeabstand (B)) zueinander ein- und verstellbar; d.h. diese Abstände sind den Erfordernissen entsprechend variabel. Die Drehachsen 36 der Sichttrommel 33 können auf einer geraden oder gekrümmten (konvex oder konkav) Linie angeordnet sein. Es ist auch möglich, Sichttrommeln 33 mit unterschiedlichen Außendurchmesser hintereinander anzuordnen.

Die Fig. 6 zeigt den Einsatz eines Förderbandes 37 anstelle der in Fig. 1 dargestellten Sichttrommel 2. Das Förderband 37 ist schräg nach oben angestellt und auf seiner Sichtseite 38 bogenförmig gekrümmt geführt. Wie durch den Pfeil 20 angedeutet ist, wird das "leichtere" Material auf das Förderband 13 geleitet, während das "schwerere" Material auf das Förderband 12 fällt.

Im übrigen sei bemerkt, daß der Trennungsvorgang der Materialmischung gemäß den Anlagen nach der Figur 6 dem Trennvorgang, wie für die Anlage gemäß Fig. 1 beschrieben ist, entspricht.

## Patentansprüche

1. Vorrichtung zum Trennen einer Materialmischung mit unterschiedlichem spezifischen Gewicht, welche eine Zuführeinrichtung (1, 5) zum Zuführen einer Materialmischung zu einer angetriebenen Sichteinrichtung (2, 22, 32, 33, 35), die mit ihrer Drehachse (11) quer zur Förderrichtung (6) der Zuführeinrichtung (1, 5) angeordnet ist, aufweist, wobei die Materialmischung auf die Außenseite der Sichteinrichtung (2, 22, 32, 33, 35) aufgebbar ist, und wobei im Übergangsbereich (14) zwischen der Zuführeinrichtung und der Sichteinrichtung eine Luftblaseinrichtung (15, 16) angeordnet ist, und daß die Drehrichtung der Sichttrommel in ihrem oberen Teil mit der Fördereinrichtung der Zuführeinrichtung zusammenfällt, gekennzeichnet dadurch, daß die Materialmischung von der Zuführeinrichtung (1, 5) unmittelbar auf die Sichteinrichtung (2, 22, 32, 33, 35) aufgebbar ist, und wobei der Luftstrom der Luftblaseinrichtung (15, 16) schräg nach oben, sowie zumindest teilweise gegen die Außenseite der Sichteinrichtung (2, 22, 32, 33, 35) auf den Bereich der Aufgabestelle der Materialmischung von der Zuführeinrichtung (1, 5) auf die Sichteinrichtung gerichtet ist, wobei der Abgabepunkt der Zuführeinrichtung bezogen auf die Sichttrommel derart angeordnet ist, daß die Materialteile gegen die obere Hälfte der der Zuführeinrichtung zugewandten Seite leitbar sind

2. Vorrichtung nach Anspruch 1, dadurch gekennzeichnet, daß die Luftblaseinrichtung (15) als Luftdüse (16) ausgebildet ist.

3. Vorrichtung nach Anspruch 2, dadurch gekennzeichnet, daß die Luftdüse (15) eine Breite aufweist, die etwa der Breite der Sichteinrichtung (2, 22, 30, 33, 35) entspricht.

4. Vorrichtung nach Anspruch 2, dadurch gekennzeichnet, daß über die Breite der Sichteinrichtung (2, 22, 30, 33, 35) verteilt mehrere Luftdüsen nebeneinander angeordnet sind.

5. Vorrichtung nach Anspruch 2, dadurch gekennzeichnet, daß mehrere Luftdüsen übereinander angeordnet sind.

6. Vorrichtung nach einem oder mehreren der vorstehenden Ansprüche, dadurch gekennzeichnet, daß die Luftblaseinrichtung (15, 16) in ihrer Höhe und/oder ihrem Winkel einstellbar angeordnet ist.

7. Vorrichtung nach einem oder mehreren der vorstehenden Ansprüche, dadurch gekennzeichnet, daß die Luftblaseinrichtung (15, 16) in ihrer Entfernung zur Sichteinrichtung (2, 22, 30, 33, 35) einstellbar ist.

8. Vorrichtung nach einem oder mehreren der vorstehenden Ansprüche, dadurch gekennzeichnet, daß die Zuführeinrichtung und die Sichteinrichtung in ihrer Zuordnung zueinander verstellbar sind.

9. Vorrichtung nach Anspruch 1, dadurch gekennzeichnet, daß die Sichteinrichtung (2, 22, 30, 33, 35) als Sichttrommel (2, 22, 30) ausgebildet ist.

10. Vorrichtung nach Anspruch 1, dadurch gekennzeichnet, daß die Sichteinrichtung aus mehreren hintereinander angeordneten Sichttrommeln besteht, denen die Luftblaseinrichtung zugeordnet ist.

11. Vorrichtung nach Anspruch 10, dadurch gekennzeichnet, daß die jeweils nachgeordnete Sichttrommel tiefer als die vorgehende angeordnet ist.

12. Vorrichtung nach Anspruch 10, dadurch gekennzeichnet, daß die Sichttrommeln zueinander ein- und verstellbar sind.

13. Vorrichtung nach Anspruch 1, dadurch gekennzeichnet, daß die Sichteinrichtung als schräg nach oben angestelltes Förderband (33, 35) ausgebildet ist.

14. Vorrichtung nach Anspruch 10, dadurch gekennzeichnet, daß das Förderband (33, 35) auf seiner Sichtseite geradlinig oder gekrümmt geführt ist.

15. Vorrichtung nach einem oder mehreren der vorstehenden Ansprüche, dadurch gekennzeichnet, daß der aus der Luftdüse (16) austretende Luftstrom im wesentlichen auf die obere Hälfte der der Zuführeinrichtung (1) zugewandten Seite der Sichttrommel (2, 22, 30) gerichtet ist.

16. Vorrichtung nach einem oder mehreren der vorstehenden Ansprüche, dadurch gekennzeichnet, daß der aus der Luftdüse (16) austretende Luftstrom etwa tangential zur oberen Hälfte der der Zuführeinrichtung (1) zugewandten Seite der Sichttrommel (2, 22, 30) gerichtet ist.

17. Vorrichtung nach einem oder mehreren der vorstehenden Ansprüche, dadurch gekennzeichnet, daß die Sichttrommel (2, 22, 30) mit unterschiedlichen Drehzahlen antreibbar ist.

18. Vorrichtung nach einem oder mehreren der vorstehenden Ansprüche, dadurch gekennzeichnet, daß die aus der(n) Luftdüse(n) (16) austretende Luftmenge und/oder die Geschwindigkeit, mit der die Luft aus den Luftdüsen austritt, einstell- und/oder regelbar ist.

19. Vorrichtung nach einem oder mehreren der vorstehenden Ansprüche, dadurch gekennzeichnet, daß die Sichteinrichtung (30) oder das Förderband auf ihrer Außenseite mit Ansätzen (32), wie beispielsweise Noppen, Drahtstifte etc. besetzt ist.

## Claims

1. Device for separating a mixture of materials with different specific gravity, which has a feed device (1, 5) for supplying a mixture of materials to a driven screening device (2, 22, 32, 33, 35) which is disposed with its axis of rotation (11) transverse to the direction of transport (6) of the feed device (1, 5), the mixture of materials being deliverable on to the external side of the screening device (2, 22, 32, 33, 35), an air blower arrangement (15, 16) being disposed in the transitional area (14) between the feed device and the screening device, and the direction of rotation of the screening drum coinciding at its upper portion with the conveyor means of the feed device, characterised in that the mixture of materials may be delivered from the feed device (1, 5) directly on to the screening device (2, 22, 32, 33, 35), the flow of air from the air blower arrangement (15, 16) is directed obliquely upwards and at least partly towards the external side of the screening device (2, 22, 32, 33, 35), on to the region of the delivery point of the mixture of materials from the feed device (1, 5) on to the screening device, and the delivery point of the feed device, with respect to the screening drum, is so disposed that the particles of material may be directed against the upper half of the side facing the feed device.

2. Device according to claim 1, characterised in that the air blower arrangement (15) is in the form of an air nozzle (16).

3. Device according to claim 2, characterised in that the width of the air nozzle (15) substantially corresponds to that of the screening device (2, 22, 32, 33, 35).

4. Device according to claim 2, characterised in that a plurality of air nozzles disposed next to one another are distributed across the width of the screening device (2, 22, 32, 33, 35).

5. Device according to claim 2, characterised in that a plurality of air nozzles are disposed one above the other.

6. Device according to one or more of the preceding claims, characterised in that the height and/or angle of the air blower arrangement (15, 16) are adjustable.

7. Device according to one or more of the preceding claims, characterised in that the spacing between the air blower arrangement (15, 16) and the screening device (2, 22, 32, 33, 35) is adjustable.

8. Device according to one or more of the preceding claims, characterised in that the feed device and the screening device are displaceable in their relationship to one another.

9. Device according to claim 1, characterised in that the screening device (2, 22, 32, 33, 35) is in the form of a screening drum (2, 22, 30).

10. Device according to claim 1, characterised in that the screening device comprises a plurality of screening drums disposed one behind the other, and with which the air blower arrangement is associated.

11. Device according to claim 10, characterised in that the respectively subsequent screening drum is lower than the preceding one.

12. Device according to claim 10, characterised in that the screening drums may be adjusted and set relative to one another.

13. Device according to claim 1, characterised in that the screening device is in the form of an obliquely upwardly-set conveyor belt (33, 35).

14. Device according to claim 10, characterised in that the conveyor belt (33, 35) is guided on its visible side in a rectilinear or curvilinear configuration.

15. Device according to one or more of the preceding claims, characterised in that the flow of air emerging from the air nozzle (16) is directed substantially on to the upper half of the side of the screening drum (2, 22, 30) facing the feed device (1).

16. Device according to one or more of the preceding claims, characterised in that the flow of air emerging from the air nozzle (16) is directed approximately tangentially on to the upper half of the side of the screening drum (2, 22, 30) facing the feed device (1).

17. Device according to one or more of the preceding claims, characterised in that the screening drum (2, 22, 30) may be driven at various rotational speeds.

18. Device according to one or more of the preceding claims, characterised in that the amount of air emerging from the air nozzle(s) (16) and/or the speed at which the air emerges from the air nozzles, are adjustable and/or regulable.

19. Device according to one or more of the preceding claims, characterised in that the screening device (30) or the conveyor belt are fitted on their external side with projections (32) such for example as knobs, wire pins etc.

## Revendications

1. Dispositif pour séparer un mélange de matières de poids spécifiques différents, comprenant une installation d'alimentation (1, 5) pour fournir un mélange de matières à une installation de triage, entraînée, (2, 22, 32, 33, 35) disposée, transversalement à la direction de transfert (6) de l'installation d'alimentation (1, 5) par son axe de rotation (11), le mélange de matières étant fourni au côté extérieur de l'installation de triage (2, 22, 32, 33, 35) et à la transition (14) entre l'installation d'alimentation et l'installation de triage il est prévu une installation de soufflage d'air (15, 16) la direction de rotation du tambour de triage dans sa partie supérieure coïncidant avec la direction de transfert de l'installation d'alimentation, caractérisé on ce que le mélange de matières est fourni directement par l'installation d'alimentation (1, 5) à l'installation de triage (2, 22, 32, 33, 35), le courant d'air de l'installation de soufflage d'air (15, 16) étant incliné vers le haut et partiellement au moins contre la face extérieure de l'installation de triage (2, 22, 32, 33, 35) sur la zone du point d'arrivée du mélange de matières, de l'installation d'alimentation (1, 5) sur l'installation de triage, le point d'arrivée de l'installation d'alimentation par rapport au tambour de triage étant situé pour que les parties des matériaux puissent être conduites contre la moitié supérieure du côté tourné vers l'installation d'alimentation.

2. Dispositif selon la revendication 1, caractérisé en ce que l'installation d'insufflation d'air (15) est une buse à air (16).

3. Dispositif selon la revendication 2, caractérisé en ce que la buse à air (15) a une largeur qui correspond sensiblement à la largeur de l'installation de triage (2, 22, 30, 33, 35).

4. Dispositif selon la revendication 2, caractérisé par plusieurs buses à air réparties sur la largeur de l'installation de triage 2, 22, 30, 33, 35).

5. Dispositif selon la revendication 2, caractérisé par plusieurs buses à air superposées.

6. Dispositif selon une ou plusieurs des revendications précédentes, caractérisé en ce que l'installation de soufflage d'air (15, 16) est réglable en hauteur et/ou en angle.

7. Dispositif selon une ou plusieurs des revendications précédentes, caractérisé en ce que l'installation de soufflage d'air (15, 16) est réglable dans son éloignement par rapport à l'installation de triage (2, 22, 30, 33, 35).

8. Dispositif selon une ou plusieurs des revendications précédentes, caractérisé en ce que l'installation d'alimentation et l'installation de triage sont réglables dans leur montage l'une par rapport à l'autre.

9. Dispositif selon la revendication 1, caractérisé en ce que l'installation de triage (2, 22, 30, 33, 35) est en forme de tambour de triage (2, 22, 30).

10. Dispositif selon la revendication 1, caractérisé en ce que l'installation de triage se compose de plusieurs tambours de triage l'un derrière l'autre et auxquels est associée l'installation de soufflage d'air.

11. Dispositif selon la revendication 10, caractérisé en ce que le tambour de triage chaque fois en aval est situé plus bas que le tambour qu'il précède.

12. Dispositif selon la revendication 10, caractérisé en ce que les tambours de triage sont réglables et déplaçables les uns par rapport aux autres.

13. Dispositif selon la revendication 1, caractérisé en ce que l'installation de triage est une bande transporteuse (33, 35) disposée de manière inclinée vers le haut.

14. Dispositif selon la revendication 10, caractérisé en ce que la bande transporteuse (33, 35) est guidée sur un tracé rectiligne ou courbe du côté du triage.

15. Dispositif selon une ou plusieurs des revendications précédentes, caractérisé en ce que le courant d'air sortant de la buse à air (16) est dirigé essentiellement vers la moitié supérieure du côté du tambour de triage (2, 22, 30) tourné vers l'installation d'alimentation (1).

16. Dispositif selon une ou plusieurs des revendications précédentes, caractérisé en ce que le courant d'air sortant de la buse à air (16) est dirigé sensiblement de manière tangentielle vers la moitié supérieure du côté du tambour de triage (2, 22, 30) tourné vers l'installation d'alimentation (1).

17. Dispositif selon une ou plusieurs des revendications précédentes, caractérisé en ce que le tambour de triage (2, 22, 30) est entraîné à des vitesses de rotation différentes.

18. Dispositif selon une ou plusieurs des revendications précédentes, caractérisé en ce que la quantité d'air sortant du ou des buses à air (16) et/ou la vitesse d'émission de l'air par les buses à air sont réglables ou modifiables.

19. Dispositif selon une ou plusieurs des revendications précédentes, caractérisé en ce que l'installation de triage (30) ou la bande transporteuse comportent sur leur face extérieure des parties en saillie (32) telles que des boutons, des tiges de fil, etc...
